# FASCICULE DE BREVET EUROPEEN

(11) **EP 0 768 727 B1**
(45) Date de publication et mention de la délivrance du brevet: **23.06.1999**
(21) Numéro de dépôt: 96410089.5
(22) Date de dépôt: 09.08.1996
(51) Int. Cl.: H01R 9/26, H01H 71/08, H02B 1/20

(54) **Bornier électrique**
Elektrische Anschlussleiste
Electrical terminal block

(30) Priorité: 16.10.1995 FR 9512307
(43) Date de publication de la demande: 16.04.1997
(73) Titulaire: SCHNEIDER ELECTRIC SA, 92100 Boulogne Billancourt (FR)
(72) Inventeur: Velletaz, Gilbert, Schneider Elec., 38050 Grenoble Cedex 09 (FR); Gerbier, Philippe, Schneider Elec., 38050 Grenoble Cedex 09 (FR)
(74) Mandataire: Ritzenthaler, Jacques

(56) Documents cités:
- EP-A- 0 112 232
- EP-A- 0 517 619
- DE-A- 3 723 288
- DE-A- 4 402 001
- DE-A- 4 402 002

## Description

La présente invention concerne un bornier électrique destiné notamment à assurer la distribution de l'énergie électrique à partir d'un appareil de tête tel un disjoncteur, fixé sur un rail, vers des appareils de départ tels un interrupteur différentiel ou des disjoncteurs divisionnaires.

On connaît des borniers du genre précédemment mentionné, tel que décrit dans la demande de brevet N° 2677179 et comprenant une ou plusieurs barrettes conductrices comportant des orifices de raccordement et des vis de blocage, lesdites barrettes étant supportées à leur deux extrémités par deux supports en matériau isolant fixés de manière amovible sur le rail. Ces barrettes s'étendant parallèlement au rail, sont reliées électriquement d'une part, chacune, à l'une des bornes de sortie de l'appareil de tête et d'autre part, aux appareils de départ par l'intermédiaire des orifices et vis précités.

On connaît également des borniers ayant la forme d'un bloc de connexion à l'intérieur duquel sont fixées des barrettes, ledit bloc comportant sur sa face arrière des moyens de fixation amovible au rail et sur sa face avant, des moyens de connexion des barrettes à des câbles reliés à des appareils de départ.

Or, ce genre de borniers ne présente qu'un nombre prédéterminé de points de raccordement correspondant au nombre d'orifices prévus sur les barrettes ou de moyens de connexion prévus sur le bloc. En outre, ces borniers ne présentent pas une grande facilité de montage, en particulier pour les câbles de section importante qui nécessitent d'être recourbés en leur extrémité, de la même manière que les câbles de petite section.

Le document DE-4402002 décrit un bornier du genre précédemment mentionné, mais comportant plusieurs blocs, ce qui permet d'augmenter le nombre de points de connexion. Ces blocs comportent sur leur face avant, au moins deux zones de raccordement décalées dans le sens de la profondeur, lesdites zones comportant respectivement des rangées de moyens de connexion s'étendant parallèlement au rail. Or, dans ce bloc, tous les moyens de connexion sont identiques.

La présente invention résout ces inconvénients et propose un bornier, de conception simple, permettant d'augmenter le nombre de points de raccordement en fonction des besoins tout en facilitant le raccordement des câbles.

A cet effet, la présente invention a pour objet un bornier selon la revendication 1.
- Selon une réalisation particulière, ce bornier comporte sensiblement en regard de chacune des barrettes au moins une rangée de moyens de connexion et les barrettes et les rangées précitées s'étendent perpendiculairement au rail précité.
- Selon une caractéristique particulière, au moins un bloc comporte à sa partie inférieure, pour chacune des barrettes, au moins une borne de raccordement à un câble de grosse section.
- Selon une autre caractéristique, au moins un bloc comporte à sa partie inférieure, pour chacune des barrettes, deux bornes de raccordement dont l'une est destinée au raccordement à un appareil de tête ou autre bloc situé en amont, tandis que l'autre est destiné au raccordement à un bloc situé en aval ou bien à un appareil de départ.
- Avantageusement, au moins un bloc de connexion est constitué par plusieurs modules séparables correspondant chacun à une phase.
- Selon une autre caractéristique, chaque moyen de connexion comporte deux orifices ménagés dans la face avant du bloc de connexion, l'un des orifices étant destiné à l'introduction d'un câble tandis que l'autre est destiné à l'introduction d'un outil d'actionnement d'un ressort formant pince relié électriquement à la barrette concernée.
- Avantageusement, les bornes de raccordement des barrettes aux bornes correspondantes de l'appareil de tête, ou d'un bloc situé en amont, sont du type cage à vis.
- Avantageusement également, les bornes de raccordement des barrettes à un bloc situé en aval ou un câble de grosse section sont du type cage à vis.
- Selon une autre caractéristique, au moins un bloc comporte, pour chacune des phases, des moyens de connexion permettant le raccordement de câbles de sections différentes.
- Selon une autre caractéristique, ce bornier est du type tétrapolaire.
- Selon une autre caractéristique, le bornier comporte au moins un bloc de connexion à l'intérieur duquel sont fixées une ou plusieurs barrettes s'étendant sensiblement perpendiculairement au rail précité, et les moyens de connexion précités comprennent des ressorts de serrage fixés sous tension côte à côte sur les barrettes et coopérant chacun avec deux orifices prévus dans la face avant du boîtier, lesquels orifices sont alignés parallèlement à la direction du rail et agencés de manière à permettre respectivement l'introduction d'un câble et l'introduction d'un outil d'actionnement d'un ressort.

Mais d'autres avantages et caractéristiques de l'invention apparaîtront mieux dans la description détaillée qui suit et se réfère aux dessins annexés, donnés uniquement à titre d'exemple et dans lesquels :
- La figure 1 est une vue en perspective, illustrant un bornier selon une réalisation particulière de l'invention comprenant deux blocs de connexion juxtaposés,
- La figure 2 est une vue en coupe, schématique, de l'un des blocs de connexion,
- La figure 3 est une vue partielle en perspective illustrant la partie inférieure d'un bloc de connexion.
- La figure 4 est une vue éclatée d'une réalisation particulière d'un bornier conforme à l'invention et,
- La figure 5 est une vue en coupe illustrant le bornier de la figure précédente prêt à être monté sur un rail.

Sur la figure 1, on voit un bornier B conforme à l'invention fixé de manière amovible sur un rail de montage 12 et destiné à être associé à un appareil de tête tel un disjoncteur ou un interrupteur principal (non représenté), afin d'assurer la distribution d'énergie à l'intérieur d'un tableau à partir de l'appareil de tête vers des appareils de départ (non représentés), tels des disjoncteurs divisionnaires, des contacteurs, des interrupteurs différentiels etc... Ce bornier B selon une réalisation particulière de l'invention, comporte deux blocs de connexion 1, 2 du type tétrapolaire, juxtaposés sur le même rail 12 et constitués chacun par un boîtier présentant sur sa face arrière 1b, 2b, une rainure 1c destinée au montage du bloc sur le rail 12. A l'intérieur du boîtier sont fixées quatre barrettes conductrices 3 (non visibles sur la figure 1 mais visibles en 3 sur la figure 2), parallèles entre elles et s'étendant dans des plans perpendiculaires à la direction longitudinale du rail 12. Chaque bloc de connexion 1, 2 comporte sur sa face avant 1a, 2a, sensiblement en regard de chacune des barrettes, quatre rangées 8, 9, 10, 11 de moyens de connexion 7 s'étendant également perpendiculairement au rail 12. Conformément à l'invention, la face avant la, 2a, de chaque bloc 1, 2 est constituée de deux zones de connexion 4, 5 et 6 décalées en profondeur l'une par rapport à l'autre.

La zone de connexion la moins en retrait 6 regroupe les moyens de connexion 7 assurant le raccordement des câbles de faible section. La zone de connexion la plus en retrait est constituée de deux parties 4, 5, respectivement situées à la partie supérieure et à la partie inférieure du bloc, et comporte des moyens de connexion 7 destinés au raccordement des câbles de forte section. A cet effet, le boîtier de chaque bloc 1, 2, présente une partie en saillie en forme de nez 1d, 2d, les barrettes 3 situées à l'intérieur étant formées de manière à épouser la forme de la face avant 1a, 2a, du boîtier 1, 2. On voit ainsi sur la figure 2, que chaque barrette 3 est constituée de trois portions de barrettes perpendiculaires au rail reliées par deux portions de barrettes horizontales. On notera que chaque bloc de connexion 1, 2 sur les figures est monobloc mais pourrait aussi bien être modulaire par phase. On voit également sur les figures 1 à 3, que chaque bloc de connexion 1, 2 comporte, à sa partie inférieure, pour chacune des phases, deux bornes de raccordement 13 à 20 du type à cage à vis.
Les quatre barrettes 3 et rangées de moyens de connexion 8 à 11 appartenant à chacun des blocs 1, 2, sont respectivement associées au neutre, et aux phases 1, 2 et 3. La première 13, 15, 17, 19 des bornes de raccordement précitées 13 à 20, pour chacune des phases, est destinée à relier la barrette concernée à la borne de sortie correspondante de l'appareil de tête, tandis que la seconde 14, 16, 18, 20 relie la même barrette 3 à la seconde borne de raccordement de même phase, du bloc de connexion adjacent (par exemple 2 sur la figure 1) situé en aval. On voit donc que les bornes 13, 15, 17, 19 seront respectivement reliées aux différentes bornes de sortie de l'appareil de tête, tandis que les bornes 14, 16, 18, 20 seront reliées respectivement aux bornes 24, 26, 28, 30 du second bloc de connexion 2.
On notera que si le bornier B ne comportait qu'un seul bloc 1, les secondes bornes 14, 16, 18, 20 de chaque phase pourraient être raccordées à des câbles de sortie vers des appareils de départ ou autres.

Ainsi, on pourra juxtaposer un nombre indéfini de blocs de connexion en aval d'un appareil de tête en réalisant leurs liaisons électriques de la manière décrite précédemment au moyen de câbles ou d'un peigne de raccordement.
De manière connue en soi, les moyens de connexion 7 prévus sur la face avant la, 2a, des blocs 1, 2, sont du type dit rapide à ressort, et comprennent chacun deux orifices 21, 22 respectivement de section circulaire et de section carrée, le premier 21 étant destiné à l'introduction d'un câble tandis que l'autre 22 permet l'introduction d'un outil d'actionnement d'un ressort formant une pince relié électriquement à la barrette 3. Ainsi, le bornier B réalisé permet d'accroître le nombre de points de dérivation en fonction de la demande, en augmentant le nombre de blocs juxtaposés 1, 2. Les câbles de grosse section présentant un rayon de courbure important, sont raccordés sur les plans de connexion 4 et 5 situés en arrière des blocs 1, 2, ce qui facilite grandement les opérations de raccordement de ces câbles qui sont plus difficiles à recourber que les câbles de faible section.
Sur les figures 4 et 5, on voit que selon une réalisation particulière, les ressorts précités 23 sont fixés sous tension, côte à côte, sur les barrettes précitées 3 de manière à coopérer chacun avec deux orifices 21, 22 du bloc 1 alignés parallèlement à la direction du rail 12.

Le bloc de connexion 1 comporte des parois isolantes 24, s'étendant chacune entre deux ressorts consécutifs 23 sensiblement perpendiculairement aux parois extérieures 25, 26 dudit bloc. Ces parois servent à guider l'outil (tournevis plat) introduit par les ouvertures 22, lors de la manoeuvre d'ouverture du ressort de serrage.
- Les barrettes précitées 3 comportent des plaques de contact 27 s'étendant dans un plan perpendiculaire à la direction du rail 12 et sur lesquelles les ressorts précités sont fixés sous tension.

Chaque ressort 23 est formé principalement par une lame élastique courbée deux fois, sensiblement en forme de boucle fermée sur elle-même, ledit ressort 23 comprenant une première extrémité 23a fixée sur la plaque de contact 27 et une seconde extrémité 23b comportant une ouverture 28 traversée par la première extrémité 23a et destinée lors du raccordement d'un câble, à retenir ce dernier entre un bord de serrage 29 de ladite ouverture 28 et la première extrémité précitée 23a.

Avantageusement, ce bloc de connexion 1 est constitué par deux parties 30, 31 comportant chacune des parois isolantes 24 destinées à séparer les ressorts 23 et réunies suivant un plan sensiblement parallèle à la direction du rail.

Cette réalisation présente une grande compacité, une grande facilité et rapidité de montage et permet de rendre indépendant chaque ressort et donc les différents points de contacts entre eux.

On notera également que les barrettes sont de conception particulièrement simple car formées à partir de conducteurs monobloc en cuivre découpés et pliés suivant la forme de la face avant du boîtier.

On notera que ce type de bornier B est adapté par exemple au raccordement de câbles de dérivation dont la section peut varier de 1,5 à 25 mm² et peut être placé sur un profil DIN aussi bien à gauche qu'à droite d'un appareil tête de tableau ou tête de groupe, du type aussi bien unipolaire, bipolaire, tripolaire, tétrapolaire etc...
L'invention n'est pas limitée au mode de réalisation décrit et illustré qui n'a été donné qu'à titre d'exemple.
C'est ainsi, par exemple, que l'invention comprend toutes les réalisations de borniers selon la revendication 1 présentant des connexions de départ dans des plans différents en profondeur, celle-ci étant adaptée au rayon de courbure des câbles.

## Revendications

1. Bornier destiné notamment à assurer la distribution de l'énergie électrique à partir d'un appareil de tête tel un disjoncteur, fixé sur un rail (12), vers des appareils de départ tels un interrupteur différentiel ou des disjoncteurs divisionnaires, et du genre comprenant une ou plusieurs barrettes conductrices (3) parallèles entre elles fixées à l'intérieur d'au moins un bloc support (1,2) en matériau isolant, ledit bloc comportant sur sa face arrière des moyens de fixation amovible au rail et sur sa face avant au moins deux zones de raccordement décalées (4,5,6) dans le sens de la profondeur du bloc, lesdites zones comprenant des moyens de connexion (7) des barrettes à des câbles des appareils de départ, lesdites barrettes correspondant chacune à une phase étant reliées électriquement respectivement aux bornes de sortie de l'appareil de tête précité,
caractérisé en ce que les zones de raccordement les plus en retrait (4,5) comportent des moyens de connexion (7) de plus grande section que les zones de raccordement les moins en retrait (6), de sorte que les zones de raccordement les plus en retrait (4,5) comportent des moyens de connexion adaptés au raccordement de câbles de plus forte section que les zones de raccordement les moins en retrait (6).

2. Bornier selon la revendication 1, caractérisé en ce qu'il comporte sensiblement en regard de chacune des barrettes (3), au moins une rangée de moyens de connexion (8 à 11) et en ce que les barrettes (3) et les rangées (8 à 11) précitées s'étendent perpendiculairement au rail précité (12).

3. Bornier selon la revendication 1 ou 2, caractérisé en ce qu'au moins un bloc (1, 2) comporte à sa partie inférieure, pour chacune des barrettes 3, au moins une borne de raccordement (14) à un câble de grande section.

4. Bornier selon l'une quelconque des revendications 1 à 3, caractérisé en ce qu'au moins un bloc (1, 2) comporte à sa partie inférieure, pour chacune des barrettes (3) deux bornes de raccordement (13, 14), dont l'une (13) est destinée au raccordement à un appareil de tête ou autre bloc situé en amont, tandis que l'autre (14) est destiné au raccordement à un bloc situé en aval ou bien à un appareil de départ.

5. Bornier selon l'une quelconque des revendications précédentes, caractérisé en ce qu'au moins un bloc de connexion (1, 2) est constitué par plusieurs modules séparables correspondant chacun à une phase.

6. Bornier selon l'une quelconque des revendications précédentes, caractérisé en ce que chaque moyen de connexion précité (7) comporte deux orifices (21, 22) ménagés dans la face avant (1a, 2a) du bloc de connexion (1, 2), l'un des orifices (21) étant destiné à l'introduction d'un câble tandis que l'autre (22) est destiné à l'introduction d'un outil d'actionnement d'un ressort formant pince relié électriquement à la barrette concernée (3).

7. Bornier selon l'une quelconque des revendications 4 à 6, caractérisé en ce que les bornes de raccordement (13, 15, 17, 19) des barrettes (3) aux bornes correspondantes de l'appareil de tête, ou d'un bloc situé en amont, sont du type cage à vis.

8. Bornier selon l'une quelconque des revendications 4 à 7, caractérisé en ce que les bornes de raccordement (14, 16, 18, 20) des barrettes (3) à un bloc situé en aval ou un câble de grosse section sont du type cage à vis.

9. Bornier selon l'une quelconque des revendications précédentes, caractérisé en ce qu'au moins un bloc (1, 2) comporte, pour chacune des phases, des moyens de connexion (7) permettant le raccordement de câbles de sections différentes.

10. Bornier selon l'une quelconque des revendications précédentes, caractérisé en ce qu'il est du type tétrapolaire.

11. Bornier selon l'une quelconque des revendications 6 à 10, caractérisé en ce que les ressorts précités (23) sont fixés sous tension, côte à côte, sur les barrettes précités (3) de manière à coopérer chacun avec deux orifices (21, 22) du bloc (1) alignés parallèlement à la direction du rail (12).

12. Bornier selon l'une quelconque des revendications précédentes, caractérisé en ce qu'il comporte au moins un bloc de connexion (1,2) à l'intérieur duquel sont fixées une ou plusieurs barrettes (3) s'étendant sensiblement perpendiculairement au rail (12) précité, en ce que les moyens de connexion précités (7) comprennent des ressorts de serrage (23) fixés sous tension côte à côte sur les barrettes (3) et coopérant chacun avec deux orifices (21, 22) prévus dans la face avant (a) du boîtier, lesquels orifices (21, 22) sont alignés parallèlement à la direction du rail (12) et agencés de manière à permettre respectivement l'introduction d'un câble et l'introduction d'un outil d'actionnement d'un ressort (23).

13. Bornier selon l'une quelconque des revendications 6 à 12, caractérisé en ce que le bloc de connexion précité (1, 2) comporte des parois isolantes (24), s'étendant chacune entre deux ressorts consécutifs (23), sensiblement perpendiculairement aux parois extérieures (25, 26) dudit bloc.

14. Bornier selon l'une quelconque des revendications 6 à 13, caractérisé en ce que les barrettes précitées (3) comportent des plaques de contact (27) s'étendant dans un plan perpendiculaire à la direction du rail (12) et sur lesquelles les ressorts précités (23) sont fixés sous tension.

15. Bornier selon la revendication 14, caractérisé en ce que chaque ressort (23) est formé principalement par une lame élastique courbée deux fois, sensiblement en forme de boucle fermée sur elle-même, ledit ressort (23) comprenant une première extrémité (23a) fixée sur la plaque de contact (27) et une seconde extrémité (23b) comportant une ouverture (28) traversée par la première extrémité (23a) et destinée, lors du raccordement d'un câble, à retenir ce dernier entre un bord de serrage (29) de ladite ouverture (28), et la première extrémité précitée 23a.

16. Bornier selon l'une quelconque des revendications précédentes, caractérisé en ce que les barrettes (3) épousent la forme de la face avant (a) du bloc de connexion (1, 2).

17. Bornier selon l'une quelconque des revendications 12 à 16, caractérisé en ce que le bloc de connexion (1, 2) est constitué par deux parties (30,31) comportant chacune des parois isolantes (24) destinées à séparer les ressorts (23), et réunies suivant un plan sensiblement parallèle à la direction du rail (12).

## Patentansprüche

1. Vielfach-Klemmsystem, das insbesondere dazu dient, die Verteilung der elektrischen Energie von einem auf einer Tragschiene (12) montierten Eingangs-Schaltgerät, wie beispielsweise einem Leistungsschalter, auf Abgangs-Schaltgeräte wie einen FI-Schalter oder Unterverteilungs-Leistungsschalter zu gewährleisten, und bauartmäßig einen oder mehrere, parallel zueinander angeordnete und im Innern mindestens eines Isolierstoffträgerblocks (1, 2) befestigte Leiterstege (3) umfaßt, welcher Block auf seiner Rückseite Mittel zur lösbaren Befestigung auf der Tragschiene und an seiner Vorderseite mindestens zwei in der Tiefenebene der Blöcke gegeneinander versetzte Anschlußbereiche (4, 5, 6) aufweist, wobei die genannten Bereiche Mittel (7) zum Anschluß der Stege an Kabel von Abgangs-Schaltgeräten umfassen und die genannten Stege jeweils einer, elektrisch mit den entsprechenden Ausgangsklemmen des genannten Eingangs-Schaltgeräts verbundenen Phase zugeordnet sind,
dadurch gekennzeichnet, daß die weiter zurückversetzten Anschlußbereiche (4, 5) Anschlußmittel (7) mit größerem Querschnitt als die weniger weit zurückversetzten Bereiche (6) aufweisen, derart daß die weiter zurückversetzten Anschlußbereiche (4, 5) Anschlußmittel aufweisen, die den Anschluß von Kabeln mit größerem Querschnitt erlauben als die Anschlußmittel der weniger weit zurückversetzten Anschlußbereiche (6).

2. Vielfach-Klemmsystem nach Anspruch 1, dadurch gekennzeichnet, daß es mindestens eine, den Stegen (3) jeweils annähernd gegenüberliegende Reihe (8 bis 11) von Anschlußmitteln umfaßt und die genannten Stege (3) und Reihen (8 bis 11) rechtwinklig zur genannten Tragschiene (12) angeordnet sind.

3. Vielfach-Klemmsystem nach Anspruch 1 oder 2, dadurch gekennzeichnet, daß mindestens ein Block (1, 2) in seinem unteren Bereich pro Steg (3) mindestens eine Anschlußklemme (14) für ein Kabel mit großem Querschnitt aufweist.

4. Vielfach-Klemmsystem nach irgendeinem der Ansprüche 1 bis 3, dadurch gekennzeichnet, daß mindestens ein Block (1, 2) in seinem unteren Bereich pro Steg (3) mindestens zwei Anschlußklemmen (13, 14) aufweist, von denen eine (13) zum Anschluß eines Eingangs-Schaltgeräts oder eines anderen vorgeschalteten Blocks und die andere (14) zum Anschluß eines nachgeschalteten Blocks oder eines Abgangs-Schaltgeräts dient.

5. Vielfach-Klemmsystem nach irgendeinem der vorhergehenden Ansprüche, dadurch gekennzeichnet, daß mindestens ein Anschlußblock (1, 2) aus mehreren trennbaren Modulen besteht, die jeweils einer Phase zugeordnet sind.

6. Vielfach-Klemmsystem nach irgendeinem der vorhergehenden Ansprüche, dadurch gekennzeichnet, daß jedes genannte Anschlußmittel (7) zwei, an der Vorderseite (1a, 2a) des Anschlußblocks (1, 2) ausgebildete Öffnungen (21, 22) aufweist, wobei eine (21) der Öffnungen zur Einführung eines Kabels und die andere Öffnung (22) zur Einführung eines Werkzeugs zur Betätigung einer zangenförmig ausgebildeten Feder dient, die elektrisch mit dem zugeordneten Steg (3) verbunden ist.

7. Vielfach-Klemmsystem nach irgendeinem der Ansprüche 4 bis 6, dadurch gekennzeichnet, daß die Klemmen (13, 15, 17, 19) zur Verbindung der Stege (3) mit den entsprechenden Klemmen des Eingangs-Schaltgeräts oder eines vorgeschalteten Blocks als Kastenschraubklemmen ausgebildet sind.

8. Vielfach-Klemmsystem nach irgendeinem der Ansprüche 4 bis 7, dadurch gekennzeichnet, daß die Klemmen (14, 16, 18, 20) zur Verbindung der Stege (3) mit einem nachgeschalteten Block oder einem Kabel mit großem Querschnitt als Kastenschraubklemmen ausgebildet sind.

9. Vielfach-Klemmsystem nach irgendeinem der vorhergehenden Ansprüche, dadurch gekennzeichnet, daß mindestens ein Block (1, 2) pro Phase Anschlußmittel (7) umfaßt, die den Anschluß von Kabeln unterschiedlichen Querschnitts erlauben.

10. Vielfach-Klemmsystem nach irgendeinem der vorhergehenden Ansprüche, dadurch gekennzeichnet, daß es vierpolig ausgeführt ist.

11. Vielfach-Klemmsystem nach irgendeinem der Ansprüche 6 bis 10, dadurch gekennzeichnet, daß die genannten Federn (23) unter Spannung seitlich an den genannten Stegen (3) befestigt sind, derart daß sie jeweils mit zwei, in einer parallel zur Längsrichtung der Tragschiene (12) liegenden Flucht angeordneten Öffnungen (21, 22) des Blocks (1) zusammenwirken.

12. Vielfach-Klemmsystem nach irgendeinem der vorhergehenden Ansprüche, dadurch gekennzeichnet, daß es mindestens einen Anschlußblock (1, 2) umfaßt, in dem ein oder mehrere, annähernd rechtwinklig zur Tragschiene (12) verlaufende Stege (3) befestigt sind, und daß die genannten Anschlußmittel (7) unter Spannung seitlich an den Stegen (3) befestigte Klemmfedern (23) umfassen, die jeweils mit zwei an der Vorderseite (a) des Gehäuses ausgebildeten Öffnungen (21, 22) zusammenwirken, welche Öffnungen (21, 22) in einer Flucht parallel zur Tragschiene (12) angeordnet und so ausgebildet sind, daß sie jeweils die Einführung eines Kabels bzw. die Einführung eines Werkzeugs zur Betätigung einer Feder (23) ermöglichen.

13. Vielfach-Klemmsystem nach irgendeinem der Ansprüche 6 bis 12, dadurch gekennzeichnet, daß der genannte Anschlußblock (1, 2) Isolierstoffwände (24) umfaßt, die sich jeweils zwischen zwei aufeinanderfolgenden Federn (23) erstrecken und annähernd rechtwinklig zu den Außenwänden (25, 26) des genannten Blocks angeordnet sind.

14. Vielfach-Klemmsystem nach irgendeinem der Ansprüche 6 bis 13, dadurch gekennzeichnet, daß die genannten Stege (3) Kontaktplättchen (27) aufweisen, die in einer rechtwinklig zur Längsrichtung der Tragschiene (12) verlaufenden Ebene angeordnet und auf denen die genannten Federn (23) unter Spannung befestigt sind.

15. Vielfach-Klemmsystem nach Anspruch 14, dadurch gekennzeichnet, daß jede Feder (23) im wesentlichen als zweifach gebogener, annähernd zu einer in sich selbst geschlossenen Schleife geformter elastischen Streifen ausgebildet ist, wobei die genannte Feder (23) ein auf dem Kontaktplättchen (27) befestigtes erstes Ende (23a) sowie ein zweites Ende (23b) mit einer vom ersten Ende (23a) durchragten Offnung (28) umfaßt, die dazu dient, ein Kabel bei dessen Anschluß zwischen einem Klemmrand (29) der genannten Öffnung (28) und dem genannten ersten Ende (23a) einzuklemmen.

16. Vielfach-Klemmsystem nach irgendeinem der vorhergehenden Ansprüche, dadurch gekennzeichnet, daß die genannten Stege (3) der Kontur der Vorderseite (a) des Anschlußblocks (1, 2) folgen.

17. Vielfach-Klemmsystem nach irgendeinem der Ansprüche 12 bis 16, dadurch gekennzeichnet, daß der Anschlußblock (1, 2) aus zwei Teilen (30, 31) besteht, die jeweils Isolierstoffwände (24) zur gegenseitigen Trennung der Federn (23) umfassen und in einer annähernd parallel zur Längsrichtung der Tragschiene (12) verlaufenden Ebene miteinander verbunden sind.

## Claims

1. A terminal block designed in particular for performing distribution of electrical power from a main incoming switchgear apparatus such as a circuit breaker, fixed on a rail (12), to feeder units such as a differential switch or divisional circuit breakers, and of the kind comprising one or more conducting strips (3) parallel to one another fixed inside at least one support block (1, 2) made of insulating material, said block comprising on its rear panel means for removable fixing to the rail and on its front panel at least two connection zones (4, 5, 6) staggered in the depthwise direction of the block, said zones comprising connecting means (7) for connecting the strips to cables of the feeder units, said strips each corresponding to a phase being electrically connected respectively to the output terminals of the above-mentioned incoming switchgear apparatus,
characterized in that the connection zones located further to the rear (4, 5) comprise connecting means (7) of larger cross section than the connection zones located further to the front (6), so that the connection zones located further to the rear (4, 5) comprise connecting means suitable for connection of cables of larger cross section than the connection zones located further to the front (6).

2. The terminal block according to claim 1, characterized in that it comprises appreciably facing each of the strips (3) at least one row of connecting means (8 to 11) and that the above-mentioned strips (3) and rows (8 to 11) extend perpendicularly to the above-mentioned rail (12).

3. The terminal block according to claim 1 or 2, characterized in that at least one block (1, 2) comprises at its bottom part, for each of the strips (3), at least one connection terminal (14) for connection to a cable of large cross section.

4. The terminal block according to any one of the claims 1 to 3, characterized in that at least one block (1, 2) comprises at its bottom part, for each of the strips (3) two connection terminals (13, 14), one (13) of which is designed for connection to a main switchgear apparatus or other unit situated up-line, whereas the other (14) is designed for connection to a unit situated down-line or to a feeder unit.

5. The terminal block according to any one of the foregoing claims, characterized in that at least one connection block (1, 2) is formed by several separable modules each corresponding to a phase.

6. The terminal block according to any one of the foregoing claims, characterized in that each above-mentioned connecting means (7) comprises two holes (21, 22) arranged in the front panel (1a, 2a) of the connection block (1, 2), one of the holes (21) being designed for insertion of a cable whereas the other (22) is designed for insertion of a tool for actuating a spring forming a grip contact electrically connected to the strip (3) involved.

7. The terminal block according to any one of the claims 4 to 6, characterized in that the connection terminals (13, 15, 17, 19) for connecting the strips (3) to the corresponding terminals of the main switchgear apparatus, or of a unit situated up-line, are of the screw tunnel type.

8. The terminal block according to any one of the claims 4 to 7, characterized in that the connection terminals (14, 16, 18, 20) for connecting the strips (3) to a unit situated down-line or a cable of large cross section, are of the screw tunnel type.

9. The terminal block according to any one of the foregoing claims, characterized in that at least one block (1, 2) comprises, for each of the phases, connecting means (7) enabling cables of different cross sections to be connected.

10. The terminal block according to any one of the foregoing claims, characterized in that it is of the four-pole type.

11. The terminal block according to any one of the claims 6 to 10, characterized in that the above-mentioned springs (23) are fixed under tension, side by side, on the above-mentioned strips (3) in such a way as to each cooperate with two holes (21, 22) of the block (1) aligned parallel to the direction of the rail (12).

12. The terminal block according to any one of the foregoing claims, characterized in that it comprises at least one connection block (1, 2) inside which there are fixed one or more strips (3) extending appreciably perpendicularly to the above-mentioned rail (12), and that the above-mentioned connecting means (7) comprise clamping springs (23) fixed under tension side by side on the strips (3) and each cooperating with two holes (21, 22) provided in the front panel (a) of the case, which holes (21, 22) are aligned parallel to the direction of the rail (12) and arranged in such a way as to respectively enable insertion of a cable and insertion of a tool for actuating a spring (23).

13. The terminal block according to any one of the claims 6 to 12, characterized in that the above-mentioned connection block (1, 2) comprises insulating walls (24), each extending between two consecutive springs (23), appreciably perpendicularly to the external walls (25, 26) of said block.

14. The terminal block according to any one of the claims 6 to 13, characterized in that the above-mentioned strips (3) comprise contact plates (27) extending in a plane perpendicular to the direction of the rail (12) and on which the above-mentioned springs (23) are fixed under tension.

15. The terminal block according to claim 14, characterized in that each spring (23) is formed mainly by a flexible blade curved twice, appreciably in the form of a loop closed on itself, said spring (23) comprising a first end (23a) fixed onto the contact plate (27) and a second end (23b) comprising an opening (28) through which the first end (23a) passes and designed, when a cable is connected, to secure the latter between a clamping edge (29) of said opening (28) and the above-mentioned first end (23a).

16. The terminal block according to any one of the foregoing claims, characterized in that the strips (3) exactly follow the shape of the front panel (a) of the connection block (1, 2).

17. The terminal block according to any one of the claims 12 to 16, characterized in that the connection block (1, 2) is formed by two parts (30, 31) each comprising insulating walls (24) designed to separate the springs (23), and joined according to a plane appreciably parallel to the direction of the rail (12).
